# EUROPÄISCHE PATENTSCHRIFT

(11) **EP 0 157 004 B1**
(45) Veröffentlichungstag und Bekanntmachung des Hinweises auf die Patenterteilung: **11.10.1989**
(21) Anmeldenummer: 84116240.7
(22) Anmeldetag: 22.12.1984
(51) Int. Cl.: F02D 41/14

(54) **Lambda-geregeltes Gemischzumesssystem für eine Brennkraftmaschine**
Lambda-controlled mixture-measuring system for an internal-combustion engine
Système de régulation du "lambda" du mélange pour moteur à combustion interne

(30) Priorität: 09.03.1984 DE 3408635
(43) Veröffentlichungstag der Anmeldung: 09.10.1985
(73) Patentinhaber: ROBERT BOSCH GMBH, 70442 Stuttgart (DE)
(72) Erfinder: Clement, Albrecht, Dipl.-Ing., D-7014 Kornwestheim (DE); Mayer, Dieter, Dipl.-Ing., D-7988 Wangen/Allgäu (DE); Wild, Ernest, Dipl.-Ing., D-7251 Weissach-Flacht (DE)

(56) Entgegenhaltungen:
- DE-A- 3 039 436
- GB-A- 2 007 407
- US-A- 4 029 061
- US-A- 4 145 999
- US-A- 4 350 130

## Beschreibung

### Stand der Technik

Die Erfindung geht aus von einem Gemischzumeßsystem für eine Brennkraftmaschine nach der Gattung des Hauptanspruchs. Ein derartiges Gemischzumeßsystem ist beispielsweise aus der DE-OS 31 24 676 bzw. der entsprechenden US-Patentschrift US-PS 4 442 817 bekannt. Dort wird die Gemischzusammensetzung in Abhängigkeit von verschiedenen Betriebsparametem der Brennkraftmaschine vorgesteuert, wobei eine überlagerte Lambda-Regelung auf diese Vorsteuerwerte korrigierend einwirkt. Da die Brennkraftmaschine als Regelstrecke ein Totzeitverhalten, das hauptsächlich durch die Gaslaufzeit durch die Brennkraftmaschine und durch die Ansprechzeit der Lambda-Sonde bedingt ist, aufzeigt, und das Ausgangssignal der Lambda-Sonde insbesondere ein nahezu binäres Signal aufweist, tritt bei der Lambda-Regelung eine Dauerschwingung auf, deren Frequenz durch die Streckentotzeit und deren Amplitude durch .die Regelparameter gegeben ist. Dabei gilt ganz allgemein, daß mit wachsendem Wert der Regelamplitude ein schnelleres Ausregeln von Störungen gewährleistet ist. Allerdings tritt mit zunehmender Regelamplitude eine Laufunruhe der Brennkraftmaschine auf, die ihre Ursache in der durch die Regelung verursachte Momentänderung hat. Desweiteren können insbesondere während dynamischer Übergangssituationen beim Betrieb der Brennkraftmaschine durch zu große Regelschwingungen unerwünschte Abgasspitzen auftreten. Dies ist dadurch bedingt, daß dann die Lambda-Regelung kurzzeitig an ihren Anschlag laufen kann. In der zum Stand der Technik genannten Schrift wird nun vorgeschlagen, die Steigung des I-Anteils der Regelschwingung des P-I-Reglers während stationärer oder quasistationärer Betriebszustände der Brennkraftmaschine in aufeinanderfolgenden Korrekturzyklen bis auf einen Minimalwert zu verringern. Tritt ein stationärer Betriebszustand der Brennkraftmaschine auf, so wird die Steigung des I-Anteils auf einen vorgegebenen Maximalwert zurückgesetzt. Es handelt sich hierbei um eine reine Steuerung der Integratorsteigung, mit der nicht alle über die Lebensdauer der Brennkraftmaschine auftretenden lang- bzw. kurzfristigen Drifterscheinungen kompensiert werden können. Außerdem ist diese gesteuerte Anpassung der Integratorsteigung nur während stationärer Betriebszustände wirksam.

Aus der GB-A-2 007 407 ist ein Lambda-Regelungssystem bekannt, bei dem die Amplitude der Regelschwingung auf bestimmte Werte begrenzbar ist. Dazu dienen als Schwellwertschalter geschaltete Operationsverstärker 108, 120, die beim Über- bzw. Unterschreiten einer bestimmten Amplitude der Regelschwingung den Integrator der Lambdaregelung dahingehend beeinflussen, daß dessen Ausgangssignal konstant gehalten wird (Seite 5, Zeile 21). Beim Gegenstand dieser GB-A 407 wird demnach lediglich begrenzend auf die Regelschwingung Einfluß genommen, indem ab einer bestimmten Höhe bzw. Amplitude der weitere Integrationsvorgang unterbrochen wird. Demzufolge können bei dieser bekannten Lambda-Regelungseinrichtung Phasen mit konstant hohem oder konstant niedrigem Lambdawert innerhalb einer Regelungsschwingung auftreten, was aus abgastechnischen Gründen nicht wünschenswert sein kann.

Ferner offenbart die US-A-4 145 999 ein Lambda-Regelungssystem, bei dem abhängig von der Frequenz der Regelschwingung die Integratorsteigung beeinflußt wird. Diese Lösung läßt naturgemäß die Amplitude der Regelschwingung völlig außer acht, so daß die tatsächlichen Verhältnisse bei der Lambda- Regelung nicht berücksichtigt werden. Dies ist jedoch im Hinblick auf eine sich an den tatsächlichen Verhältnissen orientierende Gemischregelung unerläßlich.

### Vorteile der Erfindung

Das erfindungsgemäße Gemischzumeßsystem für eine Brennkraftmaschine mit den Merkmalen der Hauptanspruchs erlaubt demgegenüber einen erheblich verringerten Applikationsaufwand, da das System sich automatisch an Exemplarstreuungen von Motor zu Motor, von Lambda-Sonde zu Lambda-Sonde und an Langzeitveränderungen von Motor und Sonde anpaßt. Weiterhin wird durch das erfindungsgemäße Gemischzumeßsystem ein optimaler Kompromiß zwischen dem Laufverhalten der Brennkraftmaschine und der Abgasemission gefunden.

Weiterhin erweist es sich als vorteilhaft, daß die Regelschwingung im eingeschwungenen Zustand gleich große Amplitudenwerte des P- und I-Anteils aufweist. Hierdurch wird gewährleistet, daß die Regelfrequenz der Lambda-Regelung einen optimalen Wert annimmt.

Ein weiterer Vorteil ergibt sich für den Fall, daß der Mittelwert der Regelschwingung durch asymmetrische P- oder 1-Anteile bewußt verschoben werden soll. Diese asymmetrische Regelschwingung zur Erzeugung einer Lambda-Verschiebung ist notwendig, weil wegen des nahezu binären Signals der Lambda-Sonde die Verschiebung nicht über andere Lambda-Sollwerte eingestellt werden kann. Der Wert der Lambda-Verschiebung ist jedoch von der Amplitude der Regelschwingung abhängig, so daß diese störende Abhängigkeit für eine auf konstante Werte geregelte Schwingungsamplitude nicht zur Auswirkung kommt.

Weitere Vorteile der Erfindung ergeben sich in Verbindung mit den Unteransprüchen aus der nachfolgenden Beschreibung des Ausführungsbeispieles.

### Zeichnung

Ein Ausführungsbeispiel der Erfindung ist in der Zeichnung dargestellt und in der nachfolgenden Beschreibung näher erläutert. Es zeigen Figur 1 eine prinzipielle Darstellung eines elektronisch gesteuerten Gemischzumeßsystems für eine Brennkraftmaschine, Figur 2 eine grobe Übersicht einer Lambda-Regelung mit einem Mikrocomputer, Figur 3a bis c die Ausgangssignale eines Lambda-Reglers nach dem Stand der Technik, Figur 4 als Blockschaltbild einen Regler für das erfindungsgemäße Gemischzumeßsystem sowie Figur 5 die Ausgangssignale der Reglers der Figur 4.

### Beschreibung der Ausführungsbeispiele

Die folgenden Ausführungsbeispiele werden im Zusammenhang mit einer Kraftstoffeinspritzanlage beschrieben. Die Lambda-Regelung als solche ist jedoch unabhängig von der Art der Gemischzumessung, so daß die Erfindung beispielsweise auch in Verbindung mit Vergaseranlagen einsetzbar ist.

In Figur 1 ist mit 10 ein Zeitglied bezeichnet, das Eingangssignale von einem Lastsensor 11 und von einem Drehzahlsensor 12 erhält und ausgangsseitig Vorsteuerwerte der Dauer tp für die Einspritzimpulse abgibt. Es folgt eine Korrekturstufe 13, in der die Vorsteuerwerte abhängig von beispielsweise der Brennkraftmaschinentemperatur oder von Beschleunigungsvorgängen und insbesondere in Abhängigkeit von einer Lambda-Regelung beeinflußt werden. Die mit t_{;} bezeichneten korrigierten Impulse werden schließlich wenigstens einem Einspritzventil 14 im Bereich des nicht näher dargestellten Saugrohrs der Brennkraftmaschine zugeführt. Eine mit 15 bezeichnete Abgassonde gibt ihr Ausgangssignal an einen, vorzugsweise P-I-Verhalten aufweisenden Regler 16 ab. Dabei wird in diesem, auch in Abhängigkeit von weiteren über einen Steuereingang 17 zugeführten Brennkraftmaschinen-Kenngrößen ein Lambda-Korrektursignal Fᵣ gebildet, das als Eingangssignal der Korrekturstufe 13 zugeführt wird. Diese in Figur 1 dargestellte Prinzipanordnung ist als solche schon bekannt und soll im wesentlichen zur Erläuterung der eigentlichen Erfindung dienen.

Infolge der wachsenden Anforderungen an Gemischzumeßsysteme für Brennkraftmaschinen wird heute überwiegend zu rechnergesteuerten Lösungen übergegangen, so daß auch über derartige Ausführungsformen anhand von Figur 2 mit den wesentlichsten Komponenten eine grobe Übersicht gegeben werden soll. Mit 20 ist ein Rechenwerk bezeichnet, das über einen Daten-, Steuer- und Adressbus 21 mit einem Speicher 22 sowie mit einer Ein-Ausgabe-Einheit 23 gekoppelt ist. Diesem Block 23 werden neben einem Signal der Abgassonde 15 verschiedene Eingangsgrößen Iₖ zugeführt und zusätzlich gibt dieser verschiedene Ausgangsgrößen Oₖ ab, so z. B. eine Einspritzzeitdauer. Die Funktionsweise dieser Anordnung gemäß Figur 2 hängt entscheidend von der Rechnerprogrammierung ab. Die Programmierung an sich bietet heutzutage für den Fachmann auf dem Gebiet elektronischer Steuer- und Regelsysteme für Brennkraftmaschinen keinerlei Probleme, so daß die Erfindung im weiteren nicht in Form eines Programmes sondern anhand von an sich üblichen Blockschaltbildern veranschaulicht werden soll. Ob die spätere Ausführungsform nun hardwaremäßig oder mittels entsprechender Programmierung eines (tC realisiert wird, spielt für die Grundidee der Erfindung keine Rolle.

Die Diagramme der Figur 3 dienen zur Erläuterung der Funktionsweise von Gemischzumeßsystemen entsprechend dem Stand der Technik. Aufgetragen ist das Lambda-Korrektursignal Fᵣ, das die Vorsteuerwerte für die Einspritzmenge beeinflußt, in Abhängigkeit von der Zeit t, dargestellt in willkürlichen Einheiten. Die Signalform setzt sich im vorliegenden Spezialfall aus einem I-Anteil sowie einem P-Anteil zusammen. Da die Ausgangsgröße der im vorliegenden Ausführungsbeispiel verwendeten insbesondere als Sauerstoffsonde ausgebildete Abgassonde im wesentlichen nur zwei Werte annimmt, nämlich einen hohen Ausgangspegel für eine fettes Luft-Kraftstoff-Gemisch und einen niedrigen Ausgangspegel für ein mageres Luft-Kraftstoff-Gemisch, ergibt sich die vorliegende Signalform des Korrekturfaktors Fᵣ wie folgt : Bei einem Sprung der Ausgangsgröße der Sauerstoffsonde von fett auf mager bzw. mager auf fett, wird jeweils ein P-Anteil am Ausgang des Reglers 16 wirksam. Während der Zeitdauer des Verweilens des Sondersignals in einem der beiden Ausgangszustände wird das integrale Verhalten des Reglers wirksam. Die Zeitdauer, in der ein Integralverhalten des Reglers wirksam ist, hängt vom Totzeitverhalten der Regelstrecke ab, das im wesentlichen auf die Gasdurchlaufzeiten durch die Brennkraftmaschine zurückzuführen ist. Es entsteht daher die in den Figuren 3a bis 3c dargestellten Dauerschwingungen. Aus Figur 3a ist zu ersehen, daß für Zeiten t < tₐ der Mittelwert der Regelschwingung bei dem Wert Fᵣ = 1 liegt. Dies bedeutet, daß der Vorsteuerwert für die Einspritzmenge für die gerade vorliegenden Betriebsbedingungen korrekt gewählt ist und die Lambda-Regelung somit nicht korrigierend eingreifen muß. Zwischen den Zeitpunkten tₐ und t_{b} liegt unter geänderten Betriebsbedingungen ein falscher Vorsteuerwert für die Kraftstoffzumessung vor, so daß die Lambda-Regelung korrigierend eingreifen muß. Aufgrund des Verweilens des Ausgangssignal der Sonde auf einem der beiden möglichen Pegel wird die Ausgangsgröße Fᵣ des Reglers über den Integralanteil solange geändert, bie die Kraftstoffeinspritzmenge über die Korrekturstufe 13 auf den gewünschten Wert korrigiert wurde. Im vorliegenden Fall schwankt der Mittelwert des Korrekturfaktors Fᵣ um Werte Fᵣ > 1, was darauf schließen läßt, daß der Vorsteuerwert einer zu geringen Kraftstoffmenge entspricht. Aus diesem Beispiel ist ebenfalls zu erkennen, daß eine nicht ganz korrekte Einstellung der Vorsteuerwerte nicht zu einer Vergrößerung der Regelschwingung des Reglers im eingeschwungenen Zustand führt. Die Amplitudenanteile der Regelschwingung des Korrekturfaktors Fᵣ, die auf den P- bzw. I-Anteil zurückzuführen sind, nehmen bei geeigneter Wahl und konstanter Totzeit im eingeschwungenen Zustand ständig gleich große Werte an, wodurch eine optimale Regelfrequenz erreicht wird.

Diese Sachlage ändert sich gänzlich, wenn, die in Figur 3b dargestellt ist, die Totzeit der Regelstrecke verändert wird. Die Totzeit der Regelstrecke ist sehr stark drehzahl- und lastabhängig, so daß derartige Totzeitänderungen der Regelstrecke sehr häufig auftreten. Als Folge einer Vergrößerung der Totzeit zwischen den Zeitpunkten tₐ und t_{b} ergibt sich eine Überhöhung der Amplitude der Regelschwingung, die alleine aus dem Integralverhalten des Reglers 17 resultiert. Im Extremfall sehr großer Amplituden kann sich dies durch Drehmomentsänderungen der Brennkraftmaschine und einer damit verbundenen Laufunruhe bei erhöhter Abgasemission bemerkbar machen. Des weiteren läßt sich nun auch nicht mehr das optimale Verhältnis zwischen den auf dem P- und I-Anteil beruhenden Amplituden der Regelschwingung einhalten. Hieraus resultiert eine Verringerung der Frequenz der Regelschwingung, die zu einem noch trägeren Verhalten der Gesamtanordnung führt.

Ein weiterer Nachteil bekannter Anordnungen soll durch das Diagramm der Figur 3c veranschaulicht werden. Dadurch, daß in diesem Beispiel der P-Anteil beim Fett-Mager-Sprung des Ausgangssignals der Sauerstoffsonde identisch Null gesetzt wird, ergibt sich eine, in manchen Fällen gewünschte, bewußt herbeigeführte Lambda-Verschiebung. Die Lambda-Verschiebung wird im allgemeinen durch unterschiedliche P-Anteile zwischen Fett-Mager-Sprung und Mager-Fett-Sprung erreicht. Dabei muß der eine P-Anteil nicht gleich Null sein. Das Maß für diese Verschiebung ergibt sich aus der Differenz der Flächenanteile ober- und unterhalb der Linie bei Fᵣ = 1. Auch in diesem Beispiel wird eine Vergrößerung der Totzeit des Regelkreises während des Zeitraumes zwischen tₐ und t;, angenommen. Durch die Erhöhung der Amplitude der Regelschwingung ergibt sich auch eine geänderte Verschiebung des Regelfaktors Fᵣ, so daß diese bewußt herbeigeführte Lambda-Verschiebung anhängig von der Amplitude der Regelschwingung wird.

Aus all diesen genannten Nachteilen des Standes der Technik ergibt sich die Forderung nach einer Anpassung der Steigung des I-Anteiles des Reglers 17 in der Weise, daß in Abhängigkeit von der vorhergehenden Regelamplitude die Steigung solange korrigiert wird, bis die vorgegebene Sollamplitude der Regelschwingung erreicht wird. Der genaue Wert der Amplitude der Regelschwingung ist im Einzelfall zu ermitteln. Zwar ergibt sich für große Regelamplituden eine sehr rasche Beseitigung der jeweils auftretenden Störung, doch tritt mit zunehmender Regelamplitude ebenso eine Laufruhe der Brennkraftmaschine ein. Es sind also derartige Amplituden der Regelschwingung einzustellen, die knapp unterhalb der Grenze liegen, die den Fahrkomfort eines mit einer derartigen Brennkraftmaschine ausgerüsteten Fahrzeuges beeinträchtigen. Als zweites sind die dabei auftretenden Abgasschwankungen zu beachten, wobei hier jedoch die Pufferwirkung eines nachgeschalteten Katalysators diese Schwankungen zum größten Teil wieder herausmittelt. Die obere Grenze für die Amplitude der Regelschwingung wird also entweder durch das Fahrverhalten oder einen oberen Schwellwert für die Abgasemission festgelegt. Für den einschlägigen Fachmann ist die Bemessung dieses Wertes der Amplitude der Regelschwingung eine reine Routinearbeit und stellt ihn vor keinerlei Probleme.

In Figur 4 ist ein Ausführungsbeispiel des Reglers des erfindungsgemäßen Gemischzumeßsystems dargestellt. Die Ausgangssignale der Abgassonde 15 gelangen zu einer Vergleichseinrichtung 41, in der sie mit einem vorgegebenen Sollwert 42 verglichen werden. Das Ergebnis dieser Vergleichsoperation dient als Eingangsgröße des Reglers 16, dessen Ausgangssignale Fᵣ zur korrigierenden Beeinflussung beispielsweise der Einspritzzeitdauer dienen. Der Regler 16 besteht aus einem P-Kanal 43 und einem dazu parallel geschalteten I-Kanal 44, dem eine Korrekturstufe 45 vorgeschaltet ist.

Die Ausgangssignale der Abgassonde 15 werden weiterhin zwei Monoflop-Stufen 46 und 47 zugeführt, die ausgangsseitig zwei Schalter 48 und 49 betätigen. Dabei ist die Monoflop-Stufe 46 auf die positiven Flanken und die Monoflop-Stufe 47 auf die negativen Flanken des Ausgangssignals der Abgassonde 15 empfindlich. Über die Schalter 48 und 49 wird das Ausgangssignal Fᵣ des Reglers 16 jeweils auf den Eingang zweier Abtast- und Halteeinheiten 50 und 51 gelegt. Die Ausgangssignale dieser Abtast- und Halteeinheiten 50 und 51 gelangen zusammen mit den Signalen des P-Kanals 43 des Reglers 16 auf eine Vergleichsstufe 52. In einer Divisionsstufe 53 wird der Quotient aus dem Ausgangssignal der Vergleichsstufe 52 und einem vorgegebenen Sollwert 54 gebildet. Dieser Quotient wird in einer Vergleichsstufe 55 mit einem Sollwert 56 verglichen und dieses Ergebnis neben anderen Größen einer Multiplizierstufe 57 zugeführt. Die Ausgangsgröße der Multiplizierstufe 57 gelangt über einen V/F-Wandler 60 und einen Schalter 58 auf einen Zähler 59. Die Zählrichtung des Zählers 59 hängt von der jeweiligen Stellung des Schalters 58 ab, wobei dieser Schalter 58 jeweils bei einem Flankenwechsel der Ausgangsgröße der Abgassonde 15 betätigt wird. Der Zählerstand des Zählers 59 beeinflußt die Korrekturstufe 45 und die Multiplizierstufe 57. Des weiteren kann die Multiplizierstufe 57 mit einer weiteren Größe G_{f} beaufschlagt werden. Es erweist sich in vielen Anwendungsfällen als sinnvoll, die Korrekturstufe 45 mit Signalen einer Lasterkennungsstufe 61, der entsprechenden Maschinenkenngrößen wie z. B. O_{L}, a, n oder p zugeführt werden, zu beaufschlagen.

Die Anordnung funktioniert wie folgt: Mittels der Abtast- und Halteverstärker 50, 51 werden die Amplituden der Regelschwingung an den Umschaltpunkten der Ausgangsgröße der Abgassonde 15 gespeichert. In der Vergleichsstufe 52 findet eine Differenzbildung dieser Werte statt, so daß am Ausgang die Amplitude der Regelschwingung zur Verfügung steht. Um alleine die Amplitude des integralen Teils zu ermitteln, wird in der Vergleichsstufe 52 zusätzlich der P-Anteil der Regelschwingung abgezogen. Es kann sich in verschiedenen Fällen als günstig erweisen, den abzuziehenden P-Anteil rein rechnerisch gleich Null zu setzen, da hierdurch unter Umständen der Rechenaufwand herabgesetzt werden kann. Nach einer Division der Ausgangsgröße der Vergleichsstufe 52 durch eine vorgegebene Sollgröße 54 und einen Vergleich dieses Quotienten in der Vergleichsstufe 55 mit einem Sollwert 56, der insbesondere den Wert 1 annimmt, findet in der Multiplizierstufe 57 eine Multiplikation mit der Ausgangsgröße des Zählers 59 statt. Über den Spannungs/Frequenz-Wandler 60 beeinflußt die Multiplizierstufe 57 die Zählgeschwindigkeit des Zählers 59. Die Korrekturstufe 45 beeinflußt in Abhängigkeit vom Zählerstand des Zählers 59 die Steigung des I-Anteils der Regelschwingung.

Über eine Lasterkennungsstufe 61, der Maschinenkenngrößen wie die Drehzahl n, die Drosselklappenstellung a oder der Luftdurchsatz Q zugeführt werden, kann eine Vorsteuerung des I-Anteils der Regelschwingung in Abhängigkeit von der Last der Brennkraftmaschine durchgeführt werden. Eine derartige Anordnung ist beispielsweise in der DE-OS 22 29 928 dargestellt.

Die beschriebene Anordnung hat im wesentlichen drei Funktionen zu erfüllen, nämlich die Messung der Integratorsteigung, den Vergleich mit der Sollsteigung und die Korrektur der Integratorsteigung. Da die Regelschwingung ihren größten Wert Ar, innerhalb eines Zyklus zu dem Zeitpunkt hat, bei dem die Ausgangsgröße der Abgassonde von mager nach fett und ihren kleinsten Wert Aᵤ bei einem Fett-Mager-Sprung hat, kann durch Speichern dieser Extremwerte und einer anschließenden Differenzbildung die Ist-Amplitude Aᵢ = Aₒ-Aᵤ gebildet werden. Zieht man zusätzlich den Proportionalanteil P ab, so erhält man denjenigen Amplitudenanteil der Regelschwingung, der alleine auf den I-Anteil Iᵢ = Aᵢ ― P zurückzuführen ist. Dabei kann der P-Anteil asymmetrische Werte annehmen, d. h., daß der P-Wert beim Mager-Fett-Sprung sich von dem beim Fett-Mager-Sprung des Ausgangssignals der Abgassonde unterscheiden kann. Die Steigung des I-Anteils für einen neuen Zyklus kann aus der Steigung des I-Anteils eines vorhergehenden Zyklus nach berechnet werden. Mit der Beziehung ergibt sich für die Änderung der Integratorsteigung ΔS der Zusammenhang

Da bei Änderungen der Vorsteuerwerte bzw. bei plötzlichen Störungen eine Schwingungsmittelwertverschiebung auftritt und deshalb die Abweichung vom alten Schwingungsmittelwert über eine zusätzlich verlängerte Integratorlaufzeit abgedeckt werden muß, können sich durch den Amplitudenzuwachs Ungenauigkeiten in der Berechnung der neuen Integratorsteigung ergeben. Um diesen Effekt weitgehend zu unterdrücken, wird ein Gewichtsfaktor G_{f} eingeführt, der im wesentlichen Werte G_{f} < 1 annimmt. Diese Maßnahme reduziert die maximal mögliche Änderungsgeschwindigkeit in der Integratorsteigung, so daß diese Steigung erst nach mehreren Schwingungen den gewünschten Wert annimmt. Der Einfluß einer einzelnen, durch eine Mittelwertverschiebung der Schwingung vergrößerten Steigung wird hierdurch erheblich unterdrückt.

Eine andere Möglichkeit diese Mittelwertverschiebung zu unterdrücken besteht darin, statt des Vergleichs der alleine durch den I-Anteil der Regelschwingung verursachten Amplituden I die Gesamtamplituden A = I + P zu vergleichen, wozu der in der Vergleichsstufe 52 abzuziehende P-Anteil identisch Null gesetzt wird. Auch hierdurch würde ebenfalls eine Verringerung in der Änderungsgeschwindigkeit der Integratorsteigung erreicht. Darüber hinaus könnte durch eine derartige Version der Rechenaufwand verringert werden. Es sei an dieser Stelle noch einmal betont, daß ein Fachmann bei Kenntnis der beschriebenen Zusammenhänge mit seinem Fachwissen sowohl eine analoge als auch eine digitale mikrocomputergesteuerte Ausführungsform der vorliegenden Erfindung realisieren kann.

Im folgenden ist ein Flußdiagramm für eine rechnergesteuerte Ausführungsform der Erfindung offenbart, die für sich selbst spricht und keiner weiteren Erläuterungen bedarf :

Abkürzungen:
Aᵤ - unterer Amplitudenwert
Aₒ - oberer Amplitudenwert
Fᵣ - Ausgang des λ-Reglers
Pₙ - negativer Proportionalanteil
Pₚ - positiver Proportionalanteil
Iᵢ - Ist-Amplitude
Sₙₑᵤ - neur Integratorsteigungskorrektur
Sₐₗₜ - alte Integratorsteigungskorrektur
G_{f} - Gewichtungsfaktor
Iₛₒ - Sollamplitude
Sᵥ - Vorsteurung der Integratorsteigung
Uₛₒₗₗ - Sollspannung der λ-Sonde
Ust - Istspannung der x-Sonde

In Figur 5 ist das Ausgangssignal Fᵣ eines Reglers im erfindungsgemäßen Gemischzumeßsystem einer Brennkraftmaschine in Abhängigkeit von der Zeit aufgetragen. Zum Zeitpunkt t_{A} findet gleichzeitig eine sprungartige Veränderung des Vorsteuerwertes und der Totzeit des Regelkreises (Kombination der Effekte des Figuren 3a und 3b) statt. Trotz der gleichzeitigen Veränderung dieser beiden Größen erreicht das erfindungsgemäße System schon nach ungefähr drei Schwingungszyklen eine Anpassung der Integratorsteigung in der Weise, daß die Sollamplitude der Regelschwingung erreicht ist.

Insgesamt gesehen läßt sich mit diesem erfindungsgemäßen System die maximale Regelfrequenz erreichen, da die Amplituden von P- und I-Anteil der Regelschwingung durch eine Anpassung insbesondere der Integratorsteigung auf gleich große Werte eingestellt werden und somit der Regler stets im Optimum arbeitet. Auch Exemplarstreuungen von einem Motor zum anderen bzw. einer Abgassonde zu anderen und Langzeitveränderungen von Motor und Abgassonde kommt aufgrund der sich anpassenden Integratorsteigung keine nachteilige Bedeutung mehr zu. Obwohl Ausführungsbeispiele der Erfindung in Verbindung mit einer Einspritzanlage erläutert wurden, spielt es für das Wesen der Erfindung keine Rolle, in welcher speziellen Art und Weise die Gemischaufbereitung durchgeführt wird.

## Patentansprüche

1. Gemischzumeßsystem einer Brennkraftmaschine mit einer dem Abgas der Brennkraftmaschine ausgesetzten, das Luftverhältnis Lambda anzeigenden und vorzugsweise eine Zweipunkt-Charakteristik aufweisenden Abgassonde, deren Signale einer nachgeschalteten Integral-Verhalten, vorzugsweise Proportional-Integral-Verhalten, aufweisenden Regelfunktion unterworfen werden und bei dem die Ausgangsgröße dieser Regelfunktion auf die Gemischzusammensetzung korrigierend einwirkt, mit Mitteln zum Erfassen des wenigstens integralen Anteils der Amplitude der Ausgangsgröße der Regelfunktion sowie einer überlagerten Regelung des Integral-Verhaltens dieser Regelfunktion, dadurch gekennzeichnet, daß abhängig vom wenigstens integralen Anteil der gemessenen Amplitude mittels der überlagerten Regelung die Steigung des I-Anteils der Regelfunktion vielfältig einstellbar ist.

2. Gemischzumeßsystem nach Anspruch 1, dadurch gekennzeichnet, daß der in der Regelschwingung enthaltene Proportionalanteil auf einen vorgegebenen Wert festgelegt wird oder in Beziehung zu der gemessenen Amplitude der Regelschwingung gesetzt wird.

3. Gemischzumeßsystem nach wenigstens einem der Ansprüche 1 oder 2, dadurch gekennzeichnet, daß der in der Regelschwingung enthaltene Integral-Anteil im eingeschwungenen Zustand die gleiche Amplitude wie der Proportional-Anteil aufweist.

4. Gemischzumeßsystem nach wenigstens einem der Ansprüche 1 bis 3, dadurch gekennzeichnet, daß der Istwert der Steigung des Integral-Anteils der Regelschwingung in zeitlicher Folge bestimmt, mit einem Sollwert verglichen und über diesem Soll-Ist-Wertvergleich die Steigung des Integral-Anteils korrigiert wird.

5. Gemischzumeßsystem nach wenigstens einem der Ansprüche 1 bis 3, dadurch gekennzeichnet, daß die Istwerte der Amplitude der Regelschwingung in zeitlicher Folge bestimmt, mit einem Sollwert verglichen und über diesem Soll-Ist-Wertvergleich die Steigung des I-Anteils korrigiert wird.

6. Gemischzumeßsystem nach wenigstens einem der Ansprüche 1 bis 5, dadurch gekennzeichnet, daß eine Vorsteuerung des Istwertes der Steigung des Integral-Anteils der Regelschwingung in Abhängigkeit von zumindestens vom Lastzustand der Brennkraftmaschine abhängigen Brennkraftmaschinen-Betriebskenngrößen durchgeführt wird.

7. Gemischzumeßsystem nach wenigstens einem der Ansprüche 1 bis 6, dadurch gekennzeichnet, daß der Einfluß der überlagerten Regelung auf den Integral-Anteil durch einen Wichtungsfaktor (G_{f}) beeinflußbar ist.

8. Gemischzumeßsystem nach Anspruch 7, dadurch gekennzeichnet, daß der Wichtungsfaktor (G_{f}) auf Werte G_{f} < 1 eingestellt ist.

9. Gemischzumeßsystem nach wenigstens einem der vorherigen Ansprüche, dadurch gekennzeichnet, daß die Ausgangsgröße der Regelfunktion auf die von Betriebsparametem der Brennkraftmaschine, wie Drehzahl, Luftdurchsatz oder der Last abhängigen Vorsteuerwerte für die Gemischzusammensetzung korrigierend einwirkt.

## Claims

1. Mixture metering system of an internal-combustion engine with an exhaust-gas probe which is exposed to the exhaust of the internal-combustion engine, indicates the air/fuel ratio lambda, preferably has a two-point characteristic and the signals of which are subjected to a downstream control function having integral action, preferably proportional-integral action, and in which the output variable of this control function acts on the mixture composition in a correcting manner, with means of recording the at least integral component of the amplitude of the output variable of the control function as well as of a cascade control of the integral action of this control function, characterized in that the increase in the I component of the control function can be set in many different ways by means of the cascade control as a function of the at least integral component of the measured amplitude.

2. Mixture metering system according to Claim 1, characterized in that the proportional component included in the control oscillation is fixed to a predetermined value or is set in relation to the measured amplitude of the control oscillation.

3. Mixture metering system according to at least one of Claims 1 or 2, characterized in that the integral component included in the control oscillation has in the steady state the same amplitude as the proportional component.

4. Mixture metering system according to at least one of Claims 1 to 3, characterized in that the actual value of the increase in the integral component of the control oscillation is determined in time sequence, compared with a set value and over this set/actual value comparison the increase in the integral component is corrected.

5. Mixture metering system according to at least one of Claims 1 to 3, characterized in that the actual values of the amplitude of the control oscillation are determined in time sequence, compared with a set value and over this set/actual value comparison the increase in the I component is corrected.

6. Mixture metering system according to at least one of Claims 1 to 5, characterized in that a precontrol of the actual value of the increase in the integral component of the control oscillation is carried out as a function of internal-combustion engine operating chaiacteristics dependent at least on the load condition of the internal-combustion engine.

7. Mixture metering system according to at least one of Claims 1 to 6, characterized in that the influence of the cascade control on the integral component can be influenced by a weighting factor (G_{f}).

8. Mixture metering system according to Claim 7, characterized in that the weighting factor (G_{f}) is set to values G_{f} < 1.

9. Mixture metering system according to at least one of the preceding claims, characterized in that the output variable of the control function acts in a correcting manner on the precontrol values for the mixture composition, which are dependent on operating parameters of the internal-combustion engine, such as speed, rate of air flow or the load.

## Revendications

1. Système de dosage du mélange alimentant un moteur à combustion interne à l'aide d'une sonde de gaz d'échappement donnant le coefficient Lambda du rapport d'air en étant exposé aux gaz d'échappement du moteur à combustion interne, sonde qui présente de préférence une caractéristique en deux points et dont les signaux sont soumis à une fonction de régulation ayant un comportement intégral et de préférence proportionnel/intégral, les grandeurs de sortie de cette fonction de régulation agissant sur la composition du mélange dans le sens de la correction, avec des moyens pour détecter au moins la partie intégrale de l'amplitude de la grandeur de sortie de la fonction de régulation ainsi qu'une régulation combinée du comportement intégral de cette fonction de régulation, système caractérisé en ce que la pente de la partie 1 de la fonction de régulation se règle de multiples manières en fonction d'au moins la partie intégrale de l'amplitude mesurée, avec la régulation combinée.

2. Système de dosage du mélange selon la revendication 1, caractérisé en ce que la partie proportionnelle appartenant à l'oscillation de régulation est fixée à une valeur prédéterminée ou est fixée en liaison avec l'amplitude mesurée de l'oscillation de régulation.

3. Système de dosage du mélange selon au moins l'une des revendications 1 ou 2, caractérisé en ce que la partie intégrale appartenant à l'oscillation de régulation présente pour les oscillations transitoires, la même amplitude que la partie proportionnelle.

4. Système de dosage du mélange selon au moins l'une des revendications 1 à 3, caractérisé en ce que la valeur réelle de la pente de la partie intégrale de l'oscillation de régulation est déterminée dans un ordre chronologique, est comparée à une valeur de consigne et cette comparaison entre la valeur de consigne et la valeur réelle est utilisée pour corriger la pente de la partie intégrale.

5. Système de dosage du mélange selon au moins l'une des revendications 1 à 3, caractérisé en ce que la valeur réelle de l'amplitude de l'oscillation de régulation est déterminée dans un ordre chronologique, est comparée à une grandeur de consigne et cette comparaison entre la grandeur de consigne et la grandeur réelle permet de corriger la pente de la partie intégrale 11

6. Système de dosage du mélange selon au moins l'une des revendications 1 à 5, caractérisé en ce qu'on effectue une commande préalable de la valeur réelle de la pente de la partie intégrale de l'oscillation de régulation en fonction des grandeurs caractéristiques de fonctionnement du moteur à combustion interne dépendant au moins de l'état de charge du moteur à combustion interne.

7. Système de dosage du mélange selon au moins l'une des revendications 1 à 6, caractérisé en ce que l'influence de la régulation combinée sur la partie intégrale peut être influencée par un coefficient de pondération (G_{f}).

8. Système de dosage du mélange selon la revendication 7, caractérisé en ce que le coefficient de pondération (G_{f}) est réglé à des valeurs G_{f} < 1.

9. Système de dosage du mélange selon au moins l'une des revendications précédentes, caractérisé en ce que la grandeur de sortie de la fonction de régulation agit dans le sens de la correction sur la composition du mélange par l'intermédiaire de grandeurs de commande préalables dépendant de paramètres de fonctionnement du moteur à combustion interne comme la vitesse de rotation, le débit d'air ou la charge.
